# EUROPÄISCHE PATENTSCHRIFT

(11) **EP 0 391 038 B1**
(45) Veröffentlichungstag und Bekanntmachung des Hinweises auf die Patenterteilung: **23.12.1992**
(21) Anmeldenummer: 90102629.4
(22) Anmeldetag: 10.02.1990
(51) Int. Cl.: F28G 1/16

(54) **Russbläser**
Soot blower
Souffleur de suie

(30) Priorität: 01.04.1989 DE 3910616
(43) Veröffentlichungstag der Anmeldung: 10.10.1990
(73) Patentinhaber: Bergemann GmbH, 46485 Wesel (DE)
(72) Erfinder: Albers, Karl, D-4294 Isselburg (DE); Schwade, Hans, Atlante, GA. 30305 (US)
(74) Vertreter: Müller, Jürgen, Dipl.-Ing.

(56) Entgegenhaltungen:
- EP-A- 0 148 997
- DE-A- 1 546 151
- DE-A- 2 631 180
- GB-A- 2 094 433
- US-A- 2 486 585
- US-A- 3 216 046
- US-A- 3 221 994
- US-A- 3 762 653

## Beschreibung

Die Erfindung betrifft einen Rußbläser mit den Merkmalen des Oberbegriffes des Anspruches 1.

Ein derartiger Rußbläser ist aus der US-A-2 486 585 bekannt.

Derartige Rußbläser werden zum Reinigen von Heizflächen zum Beispiel in Kesseln und Wärmetauschern eingesetzt. Den Rußbläsern wird ein unter Druck stehendes gasförmiges Medium, zum Beispiel Luft oder Wasserdampf, zugeführt, das in den Düsen auf den im Wärmetauscher herrschenden Umgebungsdruck entspannt wird. Die sich am Austritt aus den Düsen bildenden Blasstrahlen dienen dann mit ihrer hohen kinetischen Energie zum Entfernen der unerwünschten Beläge auf den Wärmetauscherflächen.

Die Reinigungswirkung eines Rußbläsers ist unter anderem von der Düsengröße und von der Höhe des Druckes abhängig, mit dem das gasförmige Blasmedium in die Düsen einströmt. Bei höherem Druck und/oder größerem Düsendurchmesser strömt eine größere Menge pro Zeiteinheit durch die Düse, und ein höherer Reinigungseffekt wird erzielt.

Üblicherweise beträgt das Druckniveau des Blasmediums im Eintritt in die Düsen zwischen 3 und 20 bar, während in der Zuführungsleitung zu dem Rußbläser in der Regel ein wesentlich höherer Druck herrscht, zum Beispiel 40 bis 60 bar. In den bekannten Rußbläsern (US-A-2 486 585) wird dieser Druck mittels einer im Rußbläserventil befindlichen, verstellbaren Drosselscheibe auf den zur Reinigung notwendigen Druck reduziert. Von dem Rußbläserventil strömt das Blasmedium dann durch andere, konstruktiv bedingte Bauteile wie zum Beispiel Innen- und Lanzenrohr den Düsen zu.

Es sind Rußbläser bekannt (GB-A-2 094 433, US-A-3 216 046), die mit Turbulatoren versehen sind. Die Turbulatoren sind in dem Lanzenrohr in der Nähe der Düsen angeordnet. Sie haben die Aufgabe, eine turbulente Strömung herbeizuführen, um den Wärmeübergang zwischen dem Lanzenrohr und dem Blasmedium zu verbessern, so daß die Betriebstemperatur des Lanzenrohres gesenkt werden kann. Die Turbulatoren erzeugen zwangsläufig einen Druckverlust.

Um eine möglichst gute Reinigungswirkung mit dem Rußbläser zu erzielen, muß eine möglichst große Menge des Blasmediums zu den Düsen strömen. Hierbei wirken sich jedoch die in den dem Rußbläserventil nachgeschalteten Strömungsteilen auftretenden hohen Geschwindigkeiten nachteilig aus, da diese zu hohen Druckverlusten und zu einer großen Geräuschentwicklung führen. Werden die zugelassenen Schallpegelwerte überschritten, so sind entweder aufwendige schallisolierende Verkleidungen erforderlich, oder es muß die Blasmediummenge pro Rußbläser reduziert werden, d. h. es müssen an einem Kessel oder Wärmetauscher mehr Rußbläser installiert werden. Beide Wege erhöhen die Kosten der Reinigungsanlage beträchtlich.

Der Erfindung liegt die Aufgabe zugrunde, den gattungsgemäßen Rußbläser so zu gestalten, daß der zugelassene Blasmedium-Massenstrom ohne Erhöhung des Druckverlustes und der Geräuschentwicklung gesteigert oder daß bei gleichem Massenstrom der Druckverlust und die Geräuschentwicklung gesenkt werden können.

Diese Aufgabe wird bei einem gattungsgemäßen Rußbläser erfindungsgemäß durch die kennzeichnenden Merkmale des Anspruches 1 gelöst. Vorteilhafte Ausgestaltungen der Erfindung sind in den Unteransprüchen angegeben.

Bei der Erfindung wird ausgenutzt, daß eine bestimmte Gasmenge bei höherem Druck infolge des niedrigeren spezifischen Volumens mit einer geringeren Geschwindigkeit durch einen Hohlkörper konstanten Querschnittes strömt. Näherungsweise verhält sich das spezifische Volumen vieler Gase umgekehrt proportional dem Druck. Beträgt zum Beispiel die Geschwindigkeit in einer Rohrleitung bei 10 bar 200 m/s, so sinkt sie bei sonst gleichen Bedingungen bei 20 bar auf größenordnungsmäßig 100 m/s. Wird somit in einem Rußbläser das Blasmedium mit höherem Druck bis möglichst nahe an die Düsen geführt, so reduziert sich die Strömungsgeschwindigkeit entsprechend, und/oder es kann eine größere Menge durchströmen. Da die in einem System verursachten Druckverluste wesentlich von der Strömungsgeschwindigkeit abhängen, vermindert sich der in den wesentlichen Bauteilen des Rußbläsers verursachte Druckverlust, wenn die Druckreduzierung bewußt in die Nähe der Düsen verlegt wird.

Infolge der geringeren Geschwindigkeiten entfällt häufig die sonst erforderliche Schallisolierung des Rußbläserantriebsteiles. Als zusätzlicher Effekt ist hierzu nützlich, daß die Drosseleinrichtung, die selbst auch eine Schallquelle ist, bei der erfindungsgemäßen Anordnung in den Kessel oder den Wärmetauscher verlegt werden kann. Die dort entwickelten Geräusche dringen infolge der ohnehin vorhandenen Außenisolierung ohne zusätzliche Schallisolierung des außenliegenden Rußbläserteiles kaum nach außen.

Ein Ausführungsbeispiel der Erfindung ist in der Zeichnung dargestellt und wird im folgenden näher erläutert. Es zeigen:
Fig. 1 die Seitenansicht eines Rußbläsers,
Fig. 2 den Längsschnitt durch einen Rußbläser im Detail und
Fig. 3 den Längsschnitt durch ein Rußbläserventil.

Der dargestellte Rußbläser weist ein Lanzenrohr 1 auf, das an seinem vorderen Ende mit Düsen 2 versehen ist. Das Lanzenrohr 1 ist mit einem von einem Motor 3 angetriebenen Getriebewagen 4 verbunden, der zusammen mit dem Lanzenrohr 1 auf einer ortsfesten Tragschiene 5 verfahrbar ist. Der Motor 3 kann auch das Lanzenrohr 1 zusätzlich in eine Drehbewegung versetzen, so daß die Düsen 2 in diesem Fall eine schraubenlinienförmige Bewegung ausführen. Die Endpunkte des Fahrweges des Lanzenrohres 1 sind durch je einen ortsfesten Endschalter bestimmt.

Das Lanzenrohr 1 ist durch eine Eintrittsöffnung in einen Wärmetauscher oder einen Kessel einfahrbar, dessen Wandung durch ein Wandrohr 6 angedeutet ist. Die Eintrittsöffnung ist von einem Wandkasten 7 zur Abdichtung gegenüber der Außenatmosphäre umgeben. In der Ruhestellung befindet sich das Lanzenrohr 1 mit den Düsen 2 innerhalb des Wandkastens 7.

Das verschiebbare Lanzenrohr 1 umgibt ein ortsfestes Innenrohr 8, dessen hinteres Ende mit einem Anschluß für ein Blasmedium, zum Beispiel Dampf oder Luft, versehen ist. Die Menge des Blasmediums wird über ein auf den Rußbläser angeordnetes Rußbläserventil 9 geregelt.

Das in Fig. 3 näher dargestellte, an sich bekannte Rußbläserventil 9 besteht aus einem Gehäuse 10 mit einem Eingang 11, einem Ausgang 12 und einem Ventilsitz 13. Innerhalb des Gehäuses 10 ist eine Ventilspindel 14 axial verstellbar, die an ihrem unteren Ende einen mit dem Ventilsitz 13 zusammenwirkenden Absperrkegel 15 trägt. Stromabwärts des Ventilsitzes 13 ist auf der Ventilspindel 14 versteil- und arretierbar eine Drosselscheibe 16 befestigt. Bei herkömmlichen Rußbläsern dient diese Drosselscheibe 16 dazu, den Druck des Blasmediums am Eintritt in das Rußbläserventil 9 auf den gewünschten Blasdruck vor den Düsen 2 zu reduzieren. In Verbindung mit der nachfolgend beschriebenen Gestaltung wird die Drosselscheibe 16 für eine Feineinstellung des Druckes verwendet.

Innerhalb des Lanzenrohres 1 ist in der Nähe der Düsen 2 eine Drosseleinrichtung angeordnet. Im Betriebszustand des Rußbläsers befindet sich der die Düsen 2 und die Drosseleinrichtung aufnehmende Teil des Lanzenrohres 1 innerhalb des Wärmetauschers. Die Drosseleinrichtung besteht vorzugsweise aus einer Blende 17, die in das Lanzenrohr 1 durch Verschweißen fest eingesetzt ist. Das das Lanzenrohr 1 mit vollem Eingangsdruck durchströmende Blasmedium wird erst unmittelbar vor dem Eintritt in die Düsen auf den gewünschten Blasdruck entspannt.

Um den sich stromab der Blende 17 einstellenden Druck des Blasmediums zu kontrollieren, ist eine Druckmeßeinrichtung an dem Rußbläser angeschlosen oder bleibend installiert. Zu diesem Zweck mündet stromab der Blende 17 in das Lanzenrohr 1 eine Meßleitung 18 ein, die zu einem Manometer 19 geführt ist. Bei Rußbläsern mit einem nicht rotierenden Lanzenrohr 1 ist die Meßleitung 18 an der Außenseite des Lanzenrohres 1 verlegt. Das Lanzenrohr 1 und die Meßleitung 18 sind von einem Hüllrohr 20 umgeben, damit die Eintrittsöffnung in der Wand des Wärmetauschers abgedichtet werden kann. Das Manometer 19 ist an einer solchen Stelle an dem Lanzenrohr 1 gehalten, daß das Manometer 19 auch noch in der Betriebsstellung des Rußbläsers mit weit in den Wärmetauscher eingefahrenem Lanzenrohr außerhalb des Wärmetauschers verbleibt (Stellung 19′ in Fig. 1) und dort abgelesen werden kann.

Die Rußbläser können für die Reinigung von Denox-Katalysatoren eingesetzt werden. Dazu wird als Blasmedium Wasserdampf mit einer Temperatur von 320 Grad C und einem Druck von 18 bar verwendet. Der Blasdruck vor den Düsen 2 soll 2 bar und die Dampfmenge 1,6 kg/s betragen. In der Tafel 1 sind die Werte eingetragen, die sich bei einer Ausbildung des Rußbläsers nach dem Stand der Technik mit einer Druckreduzierung im Rußbläserventil und gemäß der Erfindung mit einer Druckreduzierung unmittelbar vor den Düsen 2 ergeben. Es zeigt sich, daß durch die erfindungsgemäße Ausbildung des Rußbläsers die Geschwindigkeit des Blasmediums in dem Innenrohr 8 von 380 auf 60 m/s und der Schalleistungspegel von 120 auf 75 dB (A) gesenkt werden kann.

## Patentansprüche

1. Rußbläser mit einem Lanzenrohr (1), das an seinem vorderen Ende mit Düsen (2) versehen und dessen hinteres Ende über ein Rußbläserventil (9) mit einer Zuführung für ein Blasmedium verbunden ist, wobei innerhalb des Strömungsweges des Blasmediums eine Drosseleinrichtung zur Einstellung des Blasdruckes vorgesehen ist, dadurch **gekennzeichnet,** daß die Drosseleinrichtung innerhalb des Lanzenrohres (1) in der Nähe der Düsen (2) angeordnet ist und aus einer Blende (17) besteht.

2. Rußbläser nach Anspruch 1 , dadurch gekennzeichnet, daß in das Lanzenrohr (1) stromabwärts der Drosseleinrichtung eine Meßleitung (18) mündet, die mit einem Manometer (19) verbunden ist.

3. Rußbläser nach Anspruch 2, dadurch gekennzeichnet, daß die Meßleitung (18) und das Lanzenrohr (1) von einem Hüllrohr (20) umgeben sind.

4. Rußbläser nach einem der Ansprüche 1 bis 3, dadurch gekennzeichnet, daß das Rußbläserventil (9) mit einer Druckverstelleinrichtung versehen ist.

## Claims

1. Soot blower with a lance tube (1), which is provided at its forward end with nozzles (2) and the rearward end of which is connected by way of a soot blower valve (9) with a feed for a blast medium, wherein a throttle device for setting of the blasting pressure is provided within the flow path of the blast medium, characterised thereby that the throttle device is arranged within the lance tube (1) in the proximity of the nozzles (2) and consists of an orifice plate.

2. Soot blower according to claim 1, characterised thereby that a measuring duct (18), which is connected with a manometer (19), opens into the lance tube (1) downstream of the throttle device.

3. Soot blower according to claim 2, characterised thereby that the measuring duct (18) and the lance tube (1) are surrounded by a jacket encasing tube (20).

4. Soot blower according to one of the claims 1 to 3, characterised thereby that the soot blower valve (9) is provided with a pressure adjusting device.

## Revendications

1. Ramoneur, avec un tube de lance (1) pourvu de buses (2) à son extrémité avant et dont l'extrémité arrière est reliée, par l'intermédiaire d'une soupape de ramoneur (9), à une amenée pour un fluide de soufflage, un dispositif d'étranglement, destiné à régler la pression de soufflage, étant prévu à l'intérieur du chemin d'écoulement du fluide de soufflage, caractérisé en ce que le dispositif d'étranglement est disposé à l'intérieur du tube de lance (1), à proximité des buses (2), et se compose d'un diaphragme (17).

2. Ramoneur selon la revendication 1, caractérisé en ce qu'une conduite de mesure (18), reliée à un manomètre (19), débouche dans le tube de lance (1), an aval du dispositif d'étranglement.

3. Ramoneur selon la revendication 2, caractérisé en ce que la conduite de mesure (18) et le tube de lance (1) sont entourés par un tube d'enveloppe (20).

4. Ramoneur selon l'une des revendications 1 à 3, caractérisé en ce que la soupape de ramoneur (9) est pourvue d'un dispositif de réglage de pression.
